# EUROPÄISCHE PATENTSCHRIFT

(11) **EP 3 008 415 B1**
(45) Veröffentlichungstag und Bekanntmachung des Hinweises auf die Patenterteilung: **09.10.2019**
(21) Anmeldenummer: 14732103.8
(22) Anmeldetag: 04.06.2014
(51) Int. Cl.: F27D 3/00, F27D 3/12, F27B 9/38, B21B 39/22, C21D 9/00, F27D 3/06

(54) **TRANSPORTVORRICHTUNG FÜR WALZBARREN, VERWENDUNG EINER DERARTIGEN TRANSPORTVORRICHTUNG UND VERFAHREN ZUM TRANSPORT VON WALZBARREN**
TRANSPORTING APPARATUS FOR ROLLING INGOTS, USE OF SUCH A TRANSPORTING APPARATUS, AND METHOD FOR TRANSPORTING ROLLING INGOTS
DISPOSITIF DE TRANSPORT DE BILLETTES, UTILISATION D'UN TEL DISPOSITIF DE TRANSPORT ET PROCÉDÉ DE TRANSPORT DE BILLETTES

(30) Priorität: 11.06.2013 DE 102013106024
(43) Veröffentlichungstag der Anmeldung: 20.04.2016
(73) Patentinhaber: Gautschi Engineering Gmbh, 8572 Berg /TG (CH)
(72) Erfinder: EHMANN, Rainer, 78351 Bodman-Ludwigshafen (DE); BRACKMEYER, Jochen, 78351 Bodman-Ludwigshafen (DE)
(74) Vertreter: Kilchert, Jochen
(86) Internationale Anmeldenummer: PCT/EP2014/061556
(87) Internationale Veröffentlichungsnummer: WO 2014/198600

(56) Entgegenhaltungen:
- EP-A1- 0 426 576
- DE-C- 477 441
- JP-A- 2003 226 912
- US-A- 4 938 690

## Beschreibung

Die Erfindung betrifft eine Transportvorrichtung für Walzbarren, insbesondere Aluminium-Walzbarren, die Verwendung einer derartigen Transportvorrichtung sowie ein Verfahren zum Transport von Walzbarren.

Bei der industriellen Produktion von Aluminium-Halbzeugen wird das Aluminium in Form von Walzbarren zunächst einer Wärmebehandlung unterzogen, um anschließend in einem Walzwerk in die gewünschte Blechform überführt zu werden. Die Wärmebehandlung führt zu einem Aufwärmen und Homogenisieren des Aluminiums, was den Walzprozess erleichtert und die Qualität des hergestellten Halbzeugs erhöht.

Es ist bekannt, zum Aufwärmen bzw. Homogenisieren von Aluminium-Walzbarren Barrenstoßöfen einzusetzen. Derartige Öfen sind feststehend und umfassen jeweils eine Eintrittsseite und eine Austrittsseite. Dazwischen sind innerhalb des Ofens in Längsrichtung Schienen angebracht. Üblicherweise umfassen Barrenstoßöfen zwei Schienen, die als Führung für Barrenschuhe dienen. Die Barrenschuhe sind aus Gusseisen gefertigt und ausreichend hitzebeständig, um innerhalb des aufgeheizten Barrenstoßofens eine Formbeständigkeit zu gewährleisten. Die zu erwärmenden Walzbarren werden auf diesen Schuhen abgelegt und durch den Ofen gefahren. Auf diese Weise ist eine kontinuierliche Erwärmung von Walzbarren möglich.

Die Beschickung des Barrenstoßofens erfolgt über einen Rollgang, auf welchem die Walzbarren an den Ofen herangefahren werden. Der Rollgang ist rechtwinklig zum Ofen aufgestellt. Eine Beschickungsvorrichtung, auch "Up-Ender" genannt, übernimmt jeweils einen Barren vom Rollgang und stellt diesen auf die Barrenschuhe ab. Sobald die Ofeneintrittstüre geöffnet ist, werden die Barrenschuhe mit dem Walzbarren in den Ofen hineingeschoben. Durch das kontinuierliche Nachschieben von Barrenschuhen in den Ofen werden die Barrenschuhe bzw. Walzbarren durch den Ofen gestoßen.

An der Austrittsseite werden die Barrenschuhe mit dem aufgelegten Walzbarren durch eine Auszugsvorrichtung aus dem Ofen herausgezogen. Eine Abkippvorrichtung, auch "Down-Ender" genannt, legt den aufgewärmten Walzbarren auf einen Rollgang des Walzwerkes ab.

Sowohl der Up-Ender als auch der Down-Ender sind auf dem Hallenfundament an der Eintritts- bzw. Austrittsseite des Barrenstoßofens fest verankert. Das bedeutet, dass jeder Up-Ender bzw. Down-Ender jeweils einem Barrenstoßofen zugeordnet ist. In der Praxis zeigt sich, dass die feste Zuordnung einer Auszugs- bzw. Abkippvorrichtung zu einem Barrenstoßofen zu einer ungünstigen Auslastung der Auszugs- bzw. Abkippvorrichtung führt. Aufgrund der Wartezeiten, die dadurch entstehen, dass die Walzbarren lediglich intervallartig aus dem Barrenstoßofen ausgegeben werden, ergeben sich relativ lange Stillstandszeiten der Auszugs- bzw. Abkippvorrichtung. Gleichzeitig ist bei Verwendung mehrerer Barrenstoßöfen für jeden Barrenstoßofen eine eigene Auszugs- bzw. Abkippvorrichtung erforderlich, was zu höheren Investitions- und Wartungskosten führt.

US 4,938,690 A offenbart einen Up-Ender, der nicht fest verankert, sondern auf Rollen parallel zum Verlauf der Schienen im Barrenstoßofen verfahrbar ist. Auf diese Weise kann der Up-Ender zum Schließen einer Ofentür vom Ofen entfernt werden. Nachteilig ist auch hier die Zuordnung eines Up-Enders zu einem einzigen Barrenstoßofen, woraus sich eine ungünstige Auslastung des Up-Enders ergibt.

Die Aufgabe der Erfindung besteht darin, eine Transportvorrichtung für Walzbarren anzugeben, die eine verbesserte Auslastung ermöglicht und durch die die Investitions- und Wartungskosten einer Produktionsanlage für Walzerzeugnisse gesenkt werden. Der Erfindung liegt ferner die Aufgabe zugrunde, eine Verwendung einer derartigen Transportvorrichtung sowie ein Verfahren zum Transport von Walzbarren anzugeben.

Erfindungsgemäß wird diese Aufgabe im Hinblick auf die Vorrichtung durch den Gegenstand des Patentanspruchs 1, im Hinblick auf die Verwendung durch den Gegenstand des Patentanspruchs 11 und im Hinblick auf das Verfahren durch den Gegenstand des Patentanspruchs 12 gelöst.

Die Erfindung beruht auf dem Gedanken, eine Transportvorrichtung für Walzbarren mit wenigstens einem Fahrwagen anzugeben. Der Fahrwagen umfasst einen Kipprahmen und einen Führungsrahmen. Der Kipprahmen weist wenigstens einen längsverschieblich bewegbaren Transportwagen auf, der wenigstens ein Schienenstück zur Aufnahme eines Barrenschuhs umfasst. Das Schienenstück ist zur Bildung einer Schienenverlängerung kollinear zu einer Ofenschiene positionierbar. Der Führungsrahmen weist wenigstens einen Hakenwagen auf, der im Wesentlichen parallel zum Transportwagen bewegbar ist. Der Hakenwagen umfasst wenigstens einen kippbaren Haken zum Eingriff in den Barrenschuh.

Die Erfindung weist mehrere Vorteile auf. Einerseits ermöglicht der Fahrwagen die Zuordnung der Transportvorrichtung zu mehreren Öfen, insbesondere Barrenstoßöfen. Auf diese Weise wird der Investitions- und Wartungsaufwand für Produktionsanlagen zur Herstellung von Walzerzeugnissen reduziert. Gleichzeitig wird die Auslastung der Transportvorrichtung erhöht, also die aus dem Stand der Technik bekannten Stillstandszeiten beim Transport von Walzbarren von den Öfen zum Walzwerk reduziert, so dass ein effizienter Betrieb der Transportvorrichtung und der gesamten Produktionsanlage sichergestellt ist. Andererseits ermöglicht die erfindungsgemäße Konstruktion die Kombination einer Auszugsvorrichtung, nämlich dem Hakenwagen, mit dem Transportwagen. Die erfindungsgemäße Transportvorrichtung vereint also sowohl die Funktion des Herausziehens des Walzbarrens aus dem Barrenstoßofen, als auch die Funktion des Weitertransportes des Walzbarrens zum Walzwerk. Die aus dem Stand der Technik bekannte, technisch komplizierte Übergabe des Walzbarrens von der Auszugsvorrichtung zu einer Abkippvorrichtung wird mit der erfindungsgemäßen Transportvorrichtung vereinfacht.

Erfindungsgemäß ist der Transportwagen quer, insbesondere rechtwinklig, zu einer Bewegungsrichtung des Fahrwagens verfahrbar. Das ermöglicht eine einfache und effiziente Nutzung der Transportvorrichtung für die Übernahme von Walzbarren aus mehreren Barrenstoßöfen und die Übergabe der Walzbarren an ein gemeinsames Walzwerk. Wenn die Barrenstoßöfen parallel nebeneinander angeordnet sind, wird durch das Verfahren des Fahrwagens und den quer dazu verschieblichen Transportwagen eine schnelle Positionierung der Transportvorrichtung vor dem Barrenstoßofen ermöglicht, der den nächsten Walzbarren freigibt.

Bei einer bevorzugten Ausführungsform der erfindungsgemäßen Transportvorrichtung umfasst der Kipprahmen eine Kippachse, die parallel zu einer Bewegungsrichtung des Fahrwagens angeordnet ist. Diese Anordnung der Kippachse erleichtert die Übergabe des Walzbarrens von dem Transportwagen an ein Walzwerk bzw. eine Abkippvorrichtung.

Bei einer weiteren bevorzugten Ausführungsform der erfindungsgemäßen Transportvorrichtung ist der Führungsrahmen höhenverstellbar. Die Höhenverstellbarkeit des Führungsrahmens erleichtert die Handhabung bzw. Steuerung der Transportvorrichtung. Insbesondere ermöglicht die Höhenverstellbarkeit des Führungsrahmens das Absenken bzw. Abheben des Hakenwagens, vorzugsweise in Relation zum Transportwagen. Der Hakenwagen kann also mit Hilfe des höhenverstellbaren Führungsrahmens abgesenkt werden, um beispielsweise Platz für eine Abkippvorrichtung zu schaffen, die den aufgewärmten Walzbarren vom Transportwagen übernimmt.

Der Hakenwagen und/oder der Transportwagen weisen vorzugsweise jeweils einen elektrischen Antrieb, insbesondere Riemenantrieb, auf. Dabei ist nicht ausgeschlossen, dass die Betätigung des Hakenwagens und/oder des Transportwagens elektrohydraulisch erfolgt. Zweckmäßig ist die elektrische Betätigung insbesondere für eine einfache und prozessoptimierte Steuerung der Transportvorrichtung.

Gemäß einer weiteren bevorzugten Ausführungsform der erfindungsgemäßen Transportvorrichtung ist der Fahrwagen auf Fahrschienen verfahrbar, die quer, insbesondere rechtwinklig, zu einer Ofendurchgangsrichtung angeordnet sind. Die Kombination des Fahrwagens mit Fahrschienen, die vorzugsweise fest auf einem Hallenboden bzw. einem Fundament montiert sind, hat einerseits im Hinblick auf die Energieeffizienz der Transportvorrichtung Vorteile, und begünstigt andererseits einen relativ geringen Wartungs- und Reparaturaufwand. Überdies ermöglicht der schienengelagerte Fahrwagen einen sicheren und gleichmäßigen Transport der Walzbarren.

Der Fahrwagen kann zwei Kipprahmen umfassen, die beidseitig des Führungsrahmens angeordnet sind und jeweils einen Transportwagen aufweisen. Die beiden Kipprahmen sind in besonders bevorzugter Weise synchron zueinander ansteuerbar.

Vorzugsweise sind die wenigstens zwei Transportwagen synchron zueinander verfahrbar. Die synchron verfahrbaren Transportwagen gewährleisten eine sichere und gleichmäßige Übernahme des Walzbarrens aus dem Barrenstoßofen. Dabei können die Transportwagen an den Barrenstoßofen herangefahren werden derart, dass die Schienenstücke an den Ofenschienen innerhalb des Barrenstoßofens anliegen und somit eine Verlängerung der Ofenschienen bilden. Die Barrenschuhe können auf diese Weise einfach vom Barrenstoßofen an den Transportwagen übergeben werden.

Die Übergabe des Walzbarrens aus dem Barrenstoßofen an den Transportwagen wird insbesondere dadurch erleichtert, dass der Führungsrahmen vorzugsweise eine Längsführung für den Hakenwagen aufweist, die sich parallel zwischen den wenigstens zwei Transportwagen erstreckt. Der Hakenwagen ist also parallel zwischen den Transportwagen verfahrbar. Diese Anordnung ermöglicht das Hindurchgreifen des Hakenwagens durch die Transportwagen, so dass der Haken des Hakenwagens einfach und effizient die Barrenschuhe mit dem darauf aufliegenden Walzbarren im Barrenstoßofen greifen und auf das Schienenstück des Transportwagens ziehen kann. Ferner ermöglicht die zwischen den Transportwagen bzw. Kipprahmen angeordnete Längsführung für den Hakenwagen eine kompakte Bauweise der Transportvorrichtung.

Der Führungsrahmen kann einen Ausheber umfassen, der bezüglich des Führungsrahmens höhenverstellbar ist. Der Ausheber wirkt mit einem Hebelarm des Hakens derart zusammen, dass der Haken um eine Drehachse, die insbesondere quer, vorzugsweise rechtswinklig, zur Bewegungsrichtung des Hakenwagens angeordnet ist, kippbar ist. Der Ausheber ermöglicht eine einfache und sichere Betätigung des kippbaren Hakens. Insbesondere ein Lösen des Hakens vom Barrenschuh erfolgt vorzugsweise durch den Ausheber, der somit einen besonders einfachen und wartungsfreundlichen Lösemechanismus bildet.

In einer weiteren bevorzugten Ausgestaltung der erfindungsgemäßen Transportvorrichtung ist vorgesehen, dass zumindest der Kipprahmen, insbesondere der Transportwagen, und/oder zumindest der Führungsrahmen, insbesondere der Hakenwagen, wenigstens ein Hitze- und/oder Strahlschutzschild umfasst. Derartige Hitze- bzw. Strahlschutzschilder wirken sich positiv auf die Lebensdauer der Vorrichtung aus, die aufgrund der Nähe zur Ofenausgangsseite einer erhöhten thermischen Belastung ausgesetzt ist. Die Betriebssicherheit der Vorrichtung wird somit erhöht.

Gemäß einem nebengeordneten Aspekt beruht die Erfindung auf dem Gedanken, eine Verwendung der vorstehend beschriebenen Transportvorrichtung zum Transport von Walzbarren, insbesondere Aluminium-Walzbarren, zwischen einem oder mehreren Barrenstoßöfen und einer Abkippvorrichtung anzugeben.

Ein weiterer nebengeordneter Aspekt der Erfindung betrifft ein Verfahren zum Transport von Walzbarren zwischen einem oder mehreren Öfen und einem Walzwerk, das die folgenden Schritte umfasst:
- Bereitstellen einer vorstehend beschriebenen Transportvorrichtung;
- Verlängerung wenigstens einer Ofenschiene, wobei das Schienenstück des Transportwagens kollinear und bündig an die Ofenschiene angelegt wird;
- Betätigung des Hakenwagens derart, dass der Haken einen Barrenschuh greift und auf das Schienenstück des Transportwagens bewegt;
- Längsverschiebung des Transportwagens und Abkippen des Kipprahmens zur Übergabe des Walzbarrens an eine Abkippvorrichtung;

Vorzugsweise umfasst ein weiterer Verfahrensschritt die Betätigung des Hakenwagens zur Übergabe des Barrenschuhs an eine Barrenschuhrückführung.

Die im Zusammenhang mit der Transportvorrichtung genannten Vorteile und Wirkungen gelten entsprechend für das erfindungsgemäße Verfahren zum Transport von Walzbarren.

Die Erfindung wird im Folgenden anhand von Ausführungsbeispielen unter Bezugnahme auf die beigefügten, schematischen Zeichnungen näher erläutert. Darin zeigen:
- Figur 1:: eine Seitenansicht einer Transportvorrichtung nach einem erfindungsgemäßen Ausführungsbeispiel;
- Figur 2:: eine Draufsicht auf die Transportvorrichtung gemäß Figur 1;
- Figur 3:: eine Vorderansicht der Transportvorrichtung gemäß Figur 1; und
- Figuren 4 bis 14:: eine Seitenansicht der Transportvorrichtung gemäß Figur 1 in unterschiedlichen Verfahrensschritten beim Transport von Walzbarren.

Wie in der Seitenansicht gemäß Fig. 1 dargestellt, weist die Transportvorrichtung bzw. der Barrenwagen einen Fahrwagen 1 mit einem Kipprahmen 10 und einem Führungsrahmen 20 auf. Der Fahrwagen 1 ist schienengelagert. Konkret sind unterhalb des Fahrwagens 1 zwei Fahrschienen 2 vorgesehen, die mit einem Fundament 5 fest verbunden, insbesondere verschraubt, sind. Die Fahrschienen 2 sind quer zu einem Barrenstoßofen (nicht dargestellt) ausgerichtet, so dass der Fahrwagen 1 vor den Ausgängen unterschiedlicher Barrenstoßöfen, die parallel zueinander angeordnet sein können, positionierbar ist. Die Ofenausgangsseite bzw. der Ofenbereich ist in den Figuren als strichpunktierte Linie dargestellt. Es ist ersichtlich, dass der Fahrwagen 1 jedenfalls außerhalb des Ofenbereichs angeordnet ist. Der Fahrwagen 1 umfasst ferner mehrere Antriebseinheiten, insbesondere einen Fahrantrieb 4 für den Fahrwagen 1, einen Kippantrieb 15 für den Kipprahmen 10, einen Hebeantrieb 24 (Fig. 2) für den Führungsrahmen 20, einen Hakenantrieb 29e (Fig. 2) für einen Hakenwagen 21 des Führungsrahmens 20 und einen Transportantrieb 16 für einen Transportwagen 11 des Kipprahmens 10. Der Fahrantrieb 4 ist mit wenigstens einem Rad 3 des Fahrwagens gekoppelt. Der Fahrantrieb 4 wirkt also über das Rad 3 mit der Fahrschiene 2 zur Fortbewegung des Fahrwagens 1 zusammen. Der Fahrantrieb 4 ist vorzugsweise als elektrischer Antrieb, insbesondere als Elektromotor, ausgebildet.

Der Fahrwagen 1 trägt ferner den Kipprahmen 10. Dazu weist der Fahrwagen 1 ein Kippachsenlager 6 auf, das im Bereich bzw. konkret oberhalb des Rades 3 des Fahrwagens 1, angeordnet ist. In dem Kippachsenlager 6 ist eine Kippachse 14 des Kipprahmens 10 drehgelenkig gelagert. Die Kippachse 14 ist vorzugsweise parallel zur ofennäheren Fahrschiene 2 bzw. zum ofennäheren Rad 3 ausgerichtet, wobei die Kippachse 14 vertikal oberhalb der ofennäheren Fahrschiene 2 bzw. des ofennäheren Rades 3 des Fahrwagens 1 angeordnet ist. Von der Kippachse 14 beabstandet ist der Kipprahmen 10 mit einem Kippgelenk 17 drehgelenkig verbunden. Das Kippgelenk 17 ist ferner mit dem Fahrwagen 1 über ein erstes Drehgelenk 17a gekoppelt. Ein zweites Drehgelenk 17b verbindet das Kippgelenk 17 mit dem Kippantrieb 15, der drehgelenkig mit dem Fahrwagen 1 gekoppelt ist. Der Kippantrieb 15 umfasst einen translatorischen Antrieb, beispielsweise einen Linearantrieb oder einen Hubzylinder. Insbesondere kann der Kippantrieb 15 einen Hydraulikzylinder umfassen. Es ist auch möglich, dass der Kippantrieb 15 einen Spindelantrieb oder einen Zahnstangenantrieb aufweist. Im Sinne einer kompakten Bauweise ist es vorteilhaft, wenn, wie in Fig. 1 dargestellt, der Kippantrieb 15 vollständig unterhalb des Kipprahmens 10 angeordnet ist.

Der Kipprahmen 10 umfasst ferner eine Transportwagenführung 18, die sich in Längsrichtung des Kipprahmens 10, also im Wesentlichen rechtwinklig zur Kippachse 14, erstreckt. Die Transportwagenführung 18 kann beispielsweise eine Schienenführung umfassen. In der Transportwagenführung 18 ist der Transportwagen 11 längsverschieblich gelagert. Der Transportwagen 11 ist also in Längsrichtung des Kipprahmens 10 verfahrbar. Vorzugsweise weist der Transportwagen 11 dazu Führungsrollen (nicht dargestellt) auf, die in die Transportwagenführung 18 eingreifen.

Der Transportwagen 11 umfasst wenigstens einen Schienenträger 13. Vorzugsweise weist der Transportwagen 11 zwei Schienenträger 13 auf, wie aus der Vorderansicht gemäß Fig. 3 ersichtlich. Der Schienenträger 13 weist zur Ofenseite bzw. in Richtung des Ofenbereichs einen Überhang 13a auf, der den Kipprahmen 10 überragt, wenn der Transportwagen 11 in die vordere Endposition gefahren ist. Die vordere Endposition wird dabei durch die Position gebildet, bei der der Transportwagen 11 dem Ofen bzw. Ofenbereich am Nächsten ist bzw. in den Ofen hineinragt. Dabei ist der Transportwagen 11 im Wesentlichen vertikal oberhalb der Kippachse 14 angeordnet. Oberhalb des Schienenträgers 13 ist ein Schienenstück 12 angeordnet, dass sich im Wesentlichen horizontal über die gesamte Länge des Schienenträgers 13 erstreckt. Vorzugsweise sind der Schienenträger 13 und das Schienenstück 12 fest verbunden, insbesondere verschweißt oder einteilig ausgebildet. Wenn, wie im vorliegenden Ausführungsbeispiel vorgesehen, zwei Schienenträger 13 das Schienenstück 12 tragen, ist es besonders bevorzugt, wenn die Schienenträger 13 mit dem Schienenstück im Wesentlichen ein doppel-T-trägerartiges Profil bilden. Es ist auch möglich, dass ein einziger Schienenträger 13 mit dem Schienenstück 12 ein einfaches T-trägerartiges Profil bildet.

Der Fahrwagen 1 trägt ferner den Führungsrahmen 20, wobei der Führungsrahmen 20 über wenigstens eine, insbesondere zwei, insbesondere drei, insbesondere vier, Hebegelenke 25 gelenkig gekoppelt ist. Die Hebegelenke 25 sind vorzugsweise beabstandet voneinander angeordnet, wobei bei vier Hebegelenken 25 vorzugsweise jeweils zwei Hebegelenke 25 ein Hebegelenkpaar bilden. Die Hebegelenke 25 bzw. Hebegelenkpaare sind in Längsrichtung des Führungsrahmens 20 voneinander beabstandet angeordnet, um ein achsengerechtes Heben bzw. Senken des Führungsrahmens 20 zu gewährleisten. Wenigstens ein Hebegelenk 25 bzw. ein Hebegelenkpaar ist mit einem Hebeantrieb 24 verbunden. Vorzugsweise weist das ofenfernere Hebegelenkpaar zwei Hebegelenke 25 auf, die jeweils mit einem Hebeantrieb 24 gekoppelt sind. Der Hebeantrieb 24 kann analog zum Kippantrieb 15 als translatorischer Antrieb ausgebildet sein. Beispielsweise kann der Hebeantrieb 24 einen Linearmotor, insbesondere einen Hubzylinder, speziell einen Hydraulikzylinder, umfassen. Der Hebeantrieb 24 ist mit dem Fahrwagen 1 und dem Hebegelenk 25 jeweils drehgelenkig gekoppelt. Das Hebegelenk 25 ist ebenfalls mit dem Fahrwagen 1 über ein drittes Drehgelenk 25a und mit dem Führungsrahmen 20 durch ein viertes Drehgelenk 25b drehgelenkig gekoppelt.

Der Führungsrahmen 20 umfasst eine Längsführung 23, die beispielsweise als Schienenführung oder Rollenführung ausgebildet sein kann. In der Längsführung 23 ist ein Hakenwagen 21 längsverschieblich gelagert. Vorzugsweise weist der Hakenwagen 21 Führungsrollen (nicht dargestellt) auf, die mit der Längsführung 23 derart zusammenwirken, dass der Hakenwagen 21 entlang der Längsführung 23 des Führungsrahmens 20 bewegbar, insbesondere verfahrbar, ist. Wie in Fig. 3 gut zu erkennen, ist die Längsführung 23 im Wesentlichen mittig zwischen zwei Transportwagen 11 angeordnet.

Gemäß Fig. 3 weist die Transportvorrichtung nach dem vorliegenden Ausführungsbeispiel zwei Kipprahmen 10 auf, die jeweils einen Transportwagen 11 umfassen. Die Kipprahmen 10 sind parallel zueinander angeordnet und weisen jeweils voneinander unabhängige Kippantriebe 15 und Transportantriebe 16 auf. Die Kipprahmen 10 sind also unabhängig voneinander betätigbar. Durch eine geeignete Steuerung erfolgt die Betätigung der beiden Kipprahmen 10 bevorzugt in synchroner Weise. Es ist auch möglich, dass die Kipprahmen 11 mechanisch miteinander verbunden sind, beispielsweise durch eine starre Achse bzw. einen starren Querträger, so dass die Kipprahmen 11 synchron zueinander betätigbar sind. In diesem Fall kann ein einziger Kippantrieb für beide Kipprahmen 11 vorgesehen sein. Es ist ferner möglich, dass die Transportantriebe 16 derart miteinander gekoppelt sind, dass beide Transportwagen 11 synchron verfahrbar sind. Dabei kann sowohl eine Kopplung durch eine entsprechende Steuerung, als auch eine mechanische Kopplung zwischen den Transportantrieben vorgesehen sein, die die synchrone Bewegung der Transportwagen 11 bewirkt. Die Transportwagen 11 können auch selbst mechanisch miteinander gekoppelt sein, beispielsweise durch eine starre Verbindung zwischen den Transportwagen 11, so dass sich zwangsläufig eine synchrone Bewegung der Transportwagen 11 ergibt.

Der Hakenwagen 21 umfasst eine Tragstruktur 26, die zwei Fahrwerkträger 26a und einem Querträger 26b umfasst. Der Querträger 26b ist mit den Fahrwerkträgern 26a fest verbunden, vorzugsweise verschweißt. Die Fahrwerkträger 26a und der Querträger 26b bilden gemeinsam im Wesentlichen eine doppel-T-trägerartige Struktur. Die Fahrwerksträger 26a greifen in die Längsführung 23 des Führungsrahmens 20 ein, wobei die Fahrwerksträger 26a vorzugsweise ein Rollenlager für Fahrrollen (nicht dargestellt) bilden, die innerhalb der Längsführung 23, insbesondere innerhalb von Führungsschienen (nicht dargestellt), der Längsführung 23 angeordnet sind. Der Querträger 26b erstreckt sich gemäß der Vorderansicht nach Fig. 3 in Querrichtung über die Transportwagen 11, insbesondere über die Schienenstücke 12 der Transportwagen 11 hinaus. Der Querträger 26b weist also eine Breite auf, die größer ist als der Außenabstand der Transportwagen 11.

Der Hakenwagen 21 umfasst ferner wenigstens zwei, insbesondere vier, insbesondere acht, Hakenträger 27, die mit dem Querträger 26b fest verbunden, insbesondere verschweißt, sind. Die Hakenträger 27 erstrecken sich dabei von dem Querträger 26b in Richtung des Ofenbereichs. Die Hakenträger 27 bilden also analog zum Schienenträger 13 des Transportwagens 11 einen Überhang. Ferner umfassen die Hakenträger 27 ein Drehlager 27a, wobei zwischen jeweils zwei Hakenträgern 27 bzw. zwei Drehlagern 27a eine Drehachse 28 des Hakens 22 angeordnet ist. Der Haken 22 ist also durch die Drehlager 27a der Hakenträger 27 mit den Hakenträger 27 drehgelenkig verbunden.

Der Haken 22 umfasst einen Ausleger 22a, der angepasst ist, in den Ofen hineinzuragen, wenn der Hakenwagen 21 in der vorderen Endposition angeordnet ist. Der Ausleger 22a weist eine Hakenspitze 22b auf, die im Wesentlichen einen widerhakenähnliche Form aufweist. Die Hakenspitze 22b umfasst insbesondere eine schräge Gleitfläche 22c, die mit einer unteren Fläche bzw. Kante des Auslegers 22a einen spitzen Winkel bildet. Im Zusammenwirken mit dem Drehlager 27a ermöglicht die Gleitfläche 22c ein Kippen des Hakens 22, wenn der Haken 22 derart gegen einen im Wesentlichen feststehenden Gegenstand gefahren wird, dass die Gleitfläche 22c an dem Gegenstand entlang gleitet, wodurch der Haken 22, insbesondere der Ausleger 22a, um die Drehachse 28 nach unten gekippt wird. Die Hakenspitze 22b umfasst ferner einen vorderen Anschlag 22d, der der Gleitfläche 22c gegenüberliegend angeordnet ist und die widerhakenartige Form der Hakenspitze 22b begrenzt. Im Gebrauch kommt der vordere Anschlag 22d in Eingriff mit einem Barrenschuh 40, so dass der Barrenschuh 40 aus dem Ofen gezogen werden kann. Ferner umfasst der Ausleger 22a einen hinteren Anschlag 22e, der zum Anlegen an einen Barrenschuh 40 und Vorschieben des Barrenschuhs 40 angepasst ist. Der vordere und hintere Anschlag 22d, 22e sind im Wesentlichen rechtwinklig zur Längserstreckung des Auslegers 22a angeordnet.

Der Haken 22 weist als eine Art Gegenelement bzw. Gegengewicht zum Ausleger 22a einen Hebelarm 22f auf, wobei der Hebelarm 22f ausgehend von der Drehachse 28 vom Ofenbereich weg, d.h. nach hinten, weist. Der Hebelarm 22f ist im Wesentlichen parallel zum Ausleger 22a ausgerichtet, wobei der Hebelarm 22f gegenüber dem Ausleger 22a höherliegend angeordnet ist. Das bedeutet, dass der Hebelarm 22f im Wesentlichen oberhalb der Drehachse 28 ausgebildet ist. Wie in Fig. 3 zu erkennen ist, übergreift der Hebelarm 22f in Querrichtung den Transportwagen 11 bzw. das Schienenstück 12 und bildet eine Verbindung zwischen zwei parallel zueinander angeordneten Auslegern 22a bzw. Haken 22. Ein innen liegender Hebelarm 22f, d.h. ein dem Fahrwerkträger 26a bzw. der Längsführung 23 zugewandter Hebelarm 22f umfasst ferner einen Finger 22g, der sich vertikal nach unten in Richtung des Fahrwagens 1 erstreckt. Der Finger 22g weist eine drehbar gelagerte Rolle 22h auf, die im Betrieb mit einem im Folgenden näher erläuterten Ausheber 30 zum Kippen des Haken 22 zusammenwirkt.

Der Ausheber 30 ist mit dem Führungsrahmen 20 über eine Gelenkanordnung 32 gekoppelt. Der Ausheber 30 umfasst zwei Aushebeschienen 33, die beidseitig am Führungsrahmen 20 angeordnet sind, wie in den Figuren 2 und 3 zu erkennen. Die Aushebeschienen 33 sind jeweils mit einer Gelenkanordnung 32 drehgelenkig verbunden, wobei die Gelenkanordnung 32 eine kinematische Kette zwischen der Aushebeschiene 33 und einem Aushebeantrieb 31 bildet. Gemäß Fig. 2 ist erkennbar, dass der Ausheber 30 einen gemeinsamen Aushebeantrieb 31 aufweist, der mit der Gelenkanordnung 32 direkt gekoppelt ist. Die Gelenkanordnung 32 ist mit einer weiteren Gelenkanordnung 32 durch eine Gelenkwelle 34 verbunden, so dass der Aushebeantrieb 31 auf beide Gelenkanordnungen 32 und somit auf beide Aushebeschienen 33 wirkt. Der Aushebeantrieb 31 kann analog zum Kippantrieb 15 einen translatorischen Antrieb aufweisen, insbesondere einen Linearantrieb oder einen Hubzylinder, beispielsweise einen Hydraulikzylinder. Die Aushebeschiene 33 erstreckt sich in Längsrichtung des Führungsrahmens 22, wobei die Aushebeschiene 33 eine Längserstreckung aufweist, die im Wesentlichen der Längserstreckung des Kipprahmens 10 entspricht. Die Aushebeschiene 33 umfasst ferner ein vorderes Ende 33a und ein hinteres Ende 33b, wobei das vordere und das hintere Ende 33a, 33b jeweils eine schräge Gleitfläche bilden. Damit ist gewährleistet, dass die Rolle 22h des Hakens 22 beim Verfahren des Hakenwagens 21 in einem Verfahrbereich, der der Längserstreckung des Kipprahmens 10 entspricht, grundsätzlich oberhalb bzw. auf der Aushebeschiene 33 angeordnet ist.

Die Funktionsweise der Transportvorrichtung bzw. des Barrenwagens wird im Folgenden anhand des in den Figuren 4 bis 14 dargestellten Funktionsablaufs näher erläutert:
Es ist von Vorteil, wenn die Transportvorrichtung über eine entsprechende Steuer- bzw. Regeleinheit mit der Steuerung des Barrenofens oder mehrerer Barrenöfen signalverbunden ist. Die nachfolgend erläuterten Taktschritte der Transportvorrichtung bestimmten sich also vorzugsweise nach dem Gesamtarbeitsabläufen innerhalb einer Anlage, die Barrenstoßöfen und eine Walzwerkzuführung umfasst, zwischen welchen die Transportvorrichtung agiert.

Wenn ein Barrenstoßofen zur Ausgabe eines aufgewärmten und homogenisierten Walzbarrens 60 bereit ist, wird durch ein entsprechendes Signal an die Transportvorrichtung die Transportvorrichtung, insbesondere der Fahrwagen 1 durch Betätigung des Fahrantriebs 4 vor dem betreffenden Ofen positioniert. Der Transportwagen 11 wird in der Transportwagenführung 18 des Kipprahmens in die vordere Endposition gefahren, so dass der Transportwagen 11 direkt vor den geöffneten Ofen positioniert ist, wie in Fig. 4 dargestellt. Dabei ist die Höhe des Schienenstücks 12 des Transportwagens 11 derart bemessen, dass das Schienenstück 12 eine Verlängerung einer Ofenschiene (nicht dargestellt) bildet.

Die im Ofen verlegten Schienen, auf welchen die Barrenschuhe 40 durch den Ofen gestoßen werden, werden also durch die Schienenstücke 12 der Transportwagen 11 verlängert. Im ersten Verfahrensschritt wird ebenso der Hakenwagen 21 in die vordere Endlage gefahren, so dass der Haken 21, insbesondere der Ausleger 22a in den Ofen eingreift. Bei der Vorwärtsbewegung des Hakenwagens 21 in den Ofen hinein wird die Hakenspitze 22b gegen den Barrenschuh 40, insbesondere einen seitlichen Vorsprung 41 des Barrenschuhs 40 gefahren, so dass die Gleitfläche 22c entlang des Vorsprungs 41 schräg nach unten gleitet und ein Kippen des Hakens 22 veranlasst. Sobald die Hakenspitze 22b den Vorsprung 41 passiert hat, kippt der Haken 22 in die Ruhelage zurück, so dass beim Zurückfahren des Hakenwagens 21 in Richtung der hinteren Endposition der vordere Anschlag 22d mit dem Vorsprung 41 in Eingriff gelangt und der Barrenschuh 40 auf diese Weise auf den Transportwagen 11, insbesondere die Schienenstücke 12, gezogen wird.

In diesem Zusammenhang wird darauf hingewiesen, dass jeweils zwei Haken 22, wie in Figur 2 zu erkennen, ein Hakenpaar bilden, wobei der Abstand zwischen den Haken 22 eines Hakenpaars derart gewählt ist, dass die Haken 22 jeweils seitlich an einem Barrenschuh 40 anordenbar sind und jeder der Haken 22 mit einem seitlichen Vorsprung 41 des Barrenschuhs 40 in Eingriff gelangt.

Die Betätigung bzw. Bewegung des Transportwagens 11 und des Hakenwagens 21 erfolgt vorzugsweise durch Riemen- oder Kettenantriebe. Der Riemenantrieb des Hakenwagens 21 ist in den Figuren 4 bis 14 jeweils durch eine dickere strichpunktierte Linie und der Riemenantrieb des Transportwagens 11 durch eine dünnere strichpunktierte Linie dargestellt.

Der Hakenwagen 21 wird durch einen ersten Riemen 29 angetrieben, der mit einem Antriebsritzel 29a verbunden ist. Der erste Riemen 29 verläuft ferner über drei weitere Ritzel 29b, 29c, 29d. Dabei sind zwei erste Führungsritzel 29c, 29d in Längsrichtung des Führungsrahmens 20 derart voneinander beabstandet angeordnet, dass der Riemen 29 zwischen diesen beiden Ritzeln 29c, 29d einen im Wesentlichen waagerechten Verlauf bildet, entlang dem der Hakenwagen 21 verfahrbar ist. Dazu ist der Hakenwagen 21 mit dem Riemen 29 fest verbunden. Das Antriebsritzel 29a ist ferner mit einem Hakenantrieb 29e gekoppelt, der im Wesentlichen mittig im Führungsrahmen 20 angeordnet ist, wie in Fig. 2 dargestellt. Wie aus Fig. 2 ferner ersichtlich, weist der Hakenwagen 21 zwei Riemenantriebe auf, die mit dem gemeinsamen Hakenantrieb 29e gekoppelt sind.

Der Riemenantrieb des Transportwagens 11 ist ähnlich aufgebaut. Insbesondere weist der Riemenantrieb des Transportwagens 11 einen zweiten Riemen 19 auf, der mit einem Motorritzel 19a verbunden ist. Der zweite Riemen 19 verläuft über mehrere weitere Ritzel 19b, 19c, 19d, 19e, wobei zwei der weiteren Ritzel 19d, 19e derart beabstandet am Kipprahmen 10 angeordnet sind, dass sich der zweite Riemen 19 zwischen Ritzeln 19d, 19e im Wesentlichen horizontal spannt. Die Länge des gespannten Riemens zwischen den Ritzeln 19d, 19e ist derart angepasst, dass der Transportwagen 11 von der vorderen Endposition bis zur hinteren Endposition entlang der Transportwagenführung 18 des Kipprahmens 10 verfahrbar ist. Dazu ist der Transportwagen 11 mit dem zweiten Riemen 19 fest verbunden. Durch die Riemenanordnungen bzw. Riemenantriebe des Hakenwagens 21 und des Transportwagens 11 werden die Rotationsbewegungen des Transportantriebs 16 bzw. des Hakenantriebs 29e jeweils in eine translatorische Längsbewegung umgesetzt, die zu einem Verfahren des Transportwagens 11 bzw. des Hakenwagens 21 führt.

Der mit dem Barrenschuh 40 durch den Haken 22 gekoppelte Hakenwagen 21 wird im zweiten Verfahrensschritt durch den ersten Riemen 29 bzw. den Hakenantrieb 29e in Richtung der hinteren Endlage entlang der Längsführung 23 des Führungsrahmens 20 gefahren, so dass der Barrenschuh 40 auf das Schienenstück 12 des Transportwagens 11 gezogen wird. Sobald der Barrenschuh 40 auf dem Schienenstück 12 angeordnet ist, wird die Bewegung des Hakenwagens 21 gestoppt (Fig. 5).

Im Folgenden kommt der Ausheber 30 zum Einsatz, um den Haken 22 vom Barrenschuh 40 zu lösen, wie in Fig. 6 dargestellt. Dazu wird über den Aushebeantrieb 31 die durch die Gelenkanordnung 32 gebildete kinematische Kette betätigt, wodurch bewirkt wird, dass der Ausheber 30 angehoben wird. Dabei hebt der Ausheber 30 die Rolle 22h bzw. den Finger 22g und somit den Hebelarm 22f nach oben, wodurch aufgrund der Drehachse 28 die Hakenspitze 22b abgesenkt wird. Der Eingriff des Hakens 22 in den Barrenschuh 40 bzw. den seitlichen Vorsprung 41 des Barrenschuhs 40 wird gelöst. Der Ausheber 30 bleibt angehoben, wobei gleichzeitig der Hakenwagen 21 weiter in Richtung der hinteren Endposition verfahren wird. Durch die Rolle 22h und die Aushebeschiene 33 wird dabei erreicht, dass der Haken 22 in der gekippten Position verbleibt, zumindest solange, bis der Haken 22 vom Barrenschuh 40 bzw. Transportwagen 11 beabstandet angeordnet ist. Sobald der Finger 22g bzw. die Rolle 22h von dem Ausheber 30 heruntergleitet, kippt der Haken 22 zurück in die Ruhelage, in der der Ausleger 22a im Wesentlichen horizontal ausgerichtet ist.

In den zuvor beschriebenen drei ersten Verfahrensschritten bzw. Traktschritten ist der Führungsrahmen 20 in einer erhöhten Position angeordnet. Das bedeutet, dass der Führungsrahmen 20 durch den Hebeantrieb 24 in die obere Endposition gefahren ist.

Im folgenden Schritt, der in Fig. 7 dargestellt ist, wird der Führungsrahmen 20 abgesenkt bzw. in eine untere Endposition gefahren. Dazu wird der Hebeantrieb 24 betätigt, wodurch das Hebegelenk 25 um das vierte Drehgelenk 25b rotiert und das Absenken des Führungsrahmens 20 bewirkt. Ferner wird im vierten Verfahrensschritt bzw. Taktschritt der Fahrwagen 1 betätigt, um die Transportvorrichtung zu einer Abkippvorrichtung 70 zu verfahren. Für die weiteren Verfahrensschritte ist es also zweckmäßig, die Transportvorrichtung vor eine Abkippvorrichtung 70 zu positionieren. Die Abkippvorrichtung 70 ist in den Figuren 7 bis 13 als hakenartiger bzw. schaufelartiger Kipper dargestellt. Vorzugsweise dient die Abkippvorrichtung 70 dazu, den Walzbarren 50 auf ein Rollwerk bzw. eine Walzwerkzuführung abzulegen.

Um den Walzbarren 50 der Abkippvorrichtung 70 zuzuführen, wird der Transportwagen 11 durch den entsprechenden Riemenantrieb, insbesondere den zweiten Riemen 19, in Richtung der hinteren Endlage verfahren. Vorzugsweise wird der Transportwagen 11 in diesem Verfahrensschritt im Wesentlichen mittig bezüglich der Transportwagenführung 18 positioniert, so dass seitlich um den Transportwagen 11 ausreichend Freiraum zur Übergabe des Walzbarrens 50 an die Abkippvorrichtung 70 besteht. Der Transportwagen 11 wird somit auch vom Ofen entfernt, so dass die Ofentür geschlossen werden kann.

Im nächsten Verfahrensschritt gemäß Fig. 8 erfolgt die Übergabe des Walzbarrens 50 vom Transportwagen 11 an die Abkippvorrichtung 70. Dazu wird der Transportwagen 11 weiter in Richtung der Abkippvorrichtung 70, insbesondere bis in die hintere Endlage der Transportwagenführung 18, gefahren. Die Abkippvorrichtung 70 greift dabei zwischen die zwei Transportwagen 11 ein, die parallel zueinander angeordnet sind, wie in Fig. 2 dargestellt. In diesem Zusammenhang wird ausdrücklich darauf hingewiesen, dass es besonders zweckmäßig ist, wenn die Transportwagen 11 synchron betätigbar bzw. ansteuerbar sind.

Die Übergabe des Walzbarrens 50 an die Abkippvorrichtung 70 ist in Fig. 9 dargestellt. In diesem Verfahrensschritt wird der Kipprahmen 10 durch Betätigung des Kippantriebs 15 abgekippt, wobei der Kipprahmen 10 um die Kippachse 14 rotiert. Durch die Betätigung des Kippantriebs 15 erfolgt insbesondere eine Rotation des Kippgelenks 17 um das erste Drehgelenk 17a, wodurch das Abkippen des Kipprahmens 10 bewirkt wird. Durch die Kippbewegung des Kipprahmens 10 wird der Walzbarren 50 auf die Abkippvorrichtung 70 abgelegt, wobei die Barrenschuhe 40 auf den Transportwagen 11 zurückbleiben. Der Kipprahmen 10 bleibt zunächst in der gekippten Stellung, wobei der Transportwagen 11 in die vordere Endlage bzw. die Übernahmeposition zurückgefahren wird.

Im nächsten Taktschritt gemäß Fig. 10 wird die Abkippvorrichtung 70 gekippt bzw. verschwenkt, um den hochkant aufgenommenen Walzbarren 50 in eine im Wesentlichen horizontale Position zu bringen bzw. mit einer flachen Seite auf ein Rollwerk bzw. eine Walzwerkzuführung abzulegen. Der Fahrwagen 1 wird indessen vor eine Barrenschuhrückführung 80 positioniert, wobei der Führungsrahmen 20 durch den Hebeantrieb 24 in die obere Endlage angehoben wird. Der Transportwagen 11 wird nach vorne in die vordere Endposition gefahren, so dass die Schienenstücke 12 mit Rücklaufschienen 81 der Barrenschuhrückführung 80 eine gemeinsame, verlängerte Führung für die Barrenschuhe 40 bilden.

Wie in Fig. 11 dargestellt, wird der Hakenwagen 21 ebenfalls in die vordere Endposition bewegt, wobei der Haken in den Barrenschuh 40, der auf dem Transportwagen 11 angeordnet ist, eingreift bzw. einhakt. Wie bereits beim Greifen des Barrenschuhs 40 im Ofen erfolgt auch beim Greifen des Barrenschuhs 40 auf dem Transportwagen 11 ein im Wesentlichen selbsttätiges Einhaken des Hakens 22, indem die Gleitfläche 22c der Hakenspitze 22b an dem Vorsprung 41 des Barrenschuhs 40 entlanggleitet und die Kippbewegung des Hakens 22 auslöst. Der hintere Anschlag 22e des Auslegers 22a, der Teil des Hakens 22 ist, gelangt bei diesem Vorgang in Anlage mit dem seitlichen Vorsprung 41 des Barrenschuhs 40, so dass beim weiteren Vorfahren des Hakenwagens 21 der Barrenschuh 40 vom Schienenstück 12 des Transportwagens 11 auf die Rücklaufschiene 81 der Barrenschuhrückführung 80 geschoben wird.

Sobald der Barrenschuh 40 in der Barrenschuhrückführung 80 angeordnet ist, wird, wie in Fig. 12 dargestellt, der Ausheber 30 betätigt, um den Haken 22 vom Barrenschuh 40 zu lösen. Die Betätigung des Auslegers 30 erfolgt analog zu dem zuvor beschriebenen Verfahrensschritt, bei dem der Haken 22 nach dem Herausziehen des Barrenschuhs 40 aus dem Ofen vom Barrenschuh 40 gelöst wird. Entsprechend wird der Hakenwagen 21 zurückgefahren, wobei der Haken 22 aufgrund des angehobenen Aushebers 30 in der Kippstellung verbleibt bis der Hakenwagen 21 soweit von der Barrenschuhrückführung 80 entfernt ist, das die Rolle 22h bzw. der Finger 22g von der Aushebeschiene 33 heruntergleitet und somit die selbsttätige Rückstellung des Hakens 22 in die Ruheposition freigibt. Vorzugsweise wird der Hakenwagen 21 bis in die hintere Endposition gefahren.

Wie in Fig. 13 dargestellt, erfolgt in einem nächsten Schritt das Absenken des Führungsrahmens 20 auf die untere Endposition. Ferner wird der Transportwagen 11 zurückgefahren, vorzugsweise bis etwa in die Mitte der Transportwagenführung 18. Der Hakenwagen 21 ist weiterhin in der hinteren Endposition. In dieser Konfiguration ist das Verfahren des Fahrwagens 1 zwischen den Öfen bzw. zwischen einem Ofen und der Abkippvorrichtung 70 zulässig. Vorzugsweise wird in dieser Konfiguration der Fahrwagen 1 betätigt, um die Transportvorrichtung vor einem Ofen zu positionieren, der den nächsten, erhitzten und homogenisierten Walzbarren 50 ausgibt.

Sobald der Fahrwagen 1 bzw. die Transportvorrichtung vor dem Ofen positioniert ist, der den nächsten Walzbarren 50 ausgibt, wird die Transportvorrichtung in die Grundstellung für die nächste Taktfolge gebracht. Dazu wird der Hakenwagen 21 in die Warteposition gefahren. Die Warteposition des Hakenwagens 21 ist gemäß Fig. 14 dann erreicht, wenn der Ausleger 22a des Hakens 22 im Wesentlichen seitlich des Transportwagens 11 bzw. unterhalb des Schienenstücks 12 angeordnet ist. Der Führungsrahmen 20 ist in der Grundstellung vorzugsweise in der unteren Endlage, also in abgesenkter Position, angeordnet. Sobald der Ofen für die Ausgabe des nächsten Walzbarrens 50 bereit ist, wird die Ofentür geöffnet und sogleich der Führungsrahmen 20 angehoben, um einerseits die Transportwagen 11 an die Ofenschienen zu positionieren und andererseits den Haken 22 bzw. den Ausleger 22a in den Ofen hinein zu fahren und den Walzbarren 50 mit Hilfe der Barrenschuhe 40 herauszuziehen, wie in Fig. 4 dargestellt.

Die Transportvorrichtung bzw. der Barrenwagen weist also die folgenden Kernfunktionen auf:
- Transport von Walzbarren 50 und Gleitschuhen bzw. Barrenschuhen 40;
- Verlängerung der im Ofeninneren angebrachten Ofenschienen durch den Transportwagen 11, der als mobiles Schienenstück und als Zwischenlagerplatz für den herausgezogenen Walzbarren 50 dient;
- Herausziehen des Walzbarrens 50 aus dem Ofeninnenraum mit Hilfe des Hakenwagens 21;
- Übergabe des Walzbarrens 50 an die Abkippvorrichtung 70 durch einseitiges Absenken bzw. Kippen des Kipprahmens 10;
- Übergabe der leeren Gleitschuhe bzw. Barrenschuhe an die Barrenschuhrückführung 80;
- Aufnahme von statischen und dynamischen Kräften sowie Momenten während der Manipulation an den Walzbarren;
- Positionierung und Arretierung des Fahrwagens 1 bzw. allgemein der Transportvorrichtung; und
- synchronisierte Bewegung der Transportwagen 11.

Zur Positionierung und Arretierung der Transportvorrichtung bzw. des Barrenwagens weist der Fahrwagen 1 vorzugsweise entsprechende Einrichtungen, beispielsweise Bremsen, auf. Ferner ist es vorteilhaft, wenn die Transportvorrichtung Hitze- bzw. Strahlschutzschilder umfasst, die die thermischen Auswirkungen auf die mechanischen und elektrischen Bauteile minimieren. Die Hitze- bzw. Strahlschutzschilder sind vorzugsweise im vorderen Bereich, also ofenseitig, der Transportvorrichtung angeordnet. Beispielsweise können dem Kipprahmen, dem Führungsrahmen und dem Fahrwagen ofenseitig Strahlschutzschilder bzw. Hitzeschutzschilder zugeordnet sein.

### Bezugszeichenliste

- 1: Fahrwagen
- 2: Fahrschiene
- 3: Rad
- 4: Fahrantrieb
- 5: Fundament
- 6: Kippachsenlager
- 10: Kipprahmen
- 11: Transportwagen
- 12: Schienenstück
- 13: Schienenträger
- 13a: Überhang
- 14: Kippachse
- 15: Kippantrieb
- 16: Transportantrieb
- 17: Kippgelenk
- 17a: erstes Drehgelenk
- 17b: zweites Drehgelenk
- 18: Transportwagenführung
- 19: zweiter Riemen
- 19a: Motorritzel
- 19b, 19c, 19d, 19e: weitere Ritzel
- 20: Führungsrahmen
- 21: Hakenwagen
- 22: Haken
- 22a: Ausleger
- 22b: Hakenspitze
- 22c: Gleitfläche
- 22d: vorderer Anschlag
- 22e: hinterer Anschlag
- 22f: Hebelarm
- 22g: Finger
- 22h: Rolle
- 23: Längsführung
- 24: Hebeantrieb
- 25: Hebegelenk
- 25a: drittes Drehgelenk
- 25b: viertes Drehgelenk
- 26: Tragstruktur
- 26a: Fahrwerkträger
- 26b: Querträger
- 27: Hakenträger
- 27a: Drehlager
- 28: Drehachse
- 29: erster Riemen
- 29a: Antriebsritzel
- 29b, 29c, 29d: weitere Ritzel
- 29e: Hakenantrieb
- 30: Ausheber
- 31: Aushebeantrieb
- 32: Gelenkanordnung
- 33: Aushebeschiene
- 33a: vorderes Ende
- 33b: hinteres Ende
- 34: Gelenkwelle
- 40: Barrenschuh
- 41: Vorsprung
- 50: Walzbarren
- 70: Abkippvorrichtung
- 80: Barrenschuhrückführung
- 81: Rücklaufschiene

## Patentansprüche

1. Transportvorrichtung für Walzbarren (50) mit wenigstens einem Fahrwagen (1), der einen Kipprahmen (10) und einen Führungsrahmen (20) umfasst, wobei der Kipprahmen (10) wenigstens einen längsverschieblich bewegbaren Transportwagen (11) mit einem Schienenstück (12) zur Aufnahme eines Barrenschuhs (40) umfasst, das zur Bildung einer Schienenverlängerung kollinear zu einer Ofenschiene positionierbar ist, und der Führungsrahmen (20) wenigstens einen Hakenwagen (21) aufweist, der im Wesentlichen parallel zum Transportwagen (11) bewegbar ist und wenigstens einen kippbaren Haken (22) zum Eingriff in den Barrenschuh (40) umfasst, und wobei der Transportwagen (11) quer zu einer Bewegungsrichtung des Fahrwagens (1) verfahrbar ist.

2. Transportvorrichtung nach Anspruch 1,
**dadurch gekennzeichnet, dass**
der Kipprahmen (10) eine Kippachse (14) umfasst, die parallel zu einer Bewegungsrichtung des Fahrwagens (1) angeordnet ist.

3. Transportvorrichtung nach wenigstens einem der Ansprüche 1 bis 2, **dadurch gekennzeichnet, dass**
der Führungsrahmen (20) höhenverstellbar ist.

4. Transportvorrichtung nach wenigstens einem der Ansprüche 1 bis 3,
**dadurch gekennzeichnet, dass**
der Hakenwagen (21) und/oder der Transportwagen (11) jeweils einen elektrischen Antrieb, insbesondere Riemenantrieb, aufweisen.

5. Transportvorrichtung nach wenigstens einem der Ansprüche 1 bis 4,
**dadurch gekennzeichnet, dass**
der Fahrwagen (1) auf Fahrschienen (2) verfahrbar ist, die quer, insbesondere rechtwinklig, zu einer Ofendurchgangsrichtung angeordnet sind.

6. Transportvorrichtung nach wenigstens einem der Ansprüche 1 bis 5,
**dadurch gekennzeichnet, dass**
der Fahrwagen (1) zwei Kipprahmen (10) umfasst, die beidseitig des Führungsrahmens (20) angeordnet sind und jeweils einen Transportwagen (11) aufweisen.

7. Transportvorrichtung nach Anspruch 6,
**dadurch gekennzeichnet, dass**
die wenigstens zwei Transportwagen (11) synchron zueinander verfahrbar sind.

8. Transportvorrichtung nach Anspruch 6 oder 7,
**dadurch gekennzeichnet, dass**
der Führungsrahmen (20) eine Längsführung (23) für den Hakenwagen (21) aufweist, die sich parallel wenigstens zwei Transportwagen (11) erstreckt.

9. Transportvorrichtung nach wenigstens einem der Ansprüche 1 bis 8,
**dadurch gekennzeichnet, dass**
der Führungsrahmen (20) einen Ausheber (30) umfasst, der bezüglich des Führungsrahmens (20) höhenverstellbar ist und mit einem Hebelarm (22f) des Hakens (22) zusammenwirkt derart, dass der Haken (22) um eine Drehachse (28) kippbar ist.

10. Transportvorrichtung nach wenigstens einem der Ansprüche 1 bis 9,
**dadurch gekennzeichnet, dass**
zumindest der Kipprahmen (10), insbesondere der Transportwagen (11), und/oder der Führungsrahmen (20), insbesondere der Hakenwagen (21), wenigstens ein Hitze- und/oder Strahlschutzschild umfasst.

11. Verwendung der Transportvorrichtung nach einem der vorhergehenden Ansprüche zum Transport von Walzbarren (50), insbesondere Aluminium-Walzbarren zwischen einem oder mehreren Barrenstoßöfen (60) und einer Abkippvorrichtung (70).

12. Verfahren zum Transport von Walzbarren (50) zwischen einem oder mehreren Öfen und einem Walzwerk, umfassend die folgenden Schritte:
- Bereitstellen einer Transportvorrichtung nach einem der Ansprüche 1 bis 10;
- Verlängerung wenigstens einer Ofenschiene, wobei das Schienenstück (12) des Transportwagens (11) kollinear und bündig an die Ofenschiene angelegt wird;
- Betätigung des Hakenwagens (21) derart, dass der Haken (22) einen Barrenschuh (40) greift und auf das Schienenstück (12) des Transportwagens (11) bewegt;
- Längsverschiebung des Transportwagens (11) und Abkippen des Kipprahmens (10) zur Übergabe des Walzbarrens (50) an eine Abkippvorrichtung (70).

13. Verfahren nach Anspruch 12,
**dadurch gekennzeichnet, dass**
ein weiterer Verfahrensschritt die Betätigung des Hakenwagens (21) zur Übergabe des Barrenschuhs (40) an eine Barrenschuhrückführung (80) umfasst.

## Claims

1. A transporting apparatus for rolling ingots (50), having at least one travelling carriage (1), which comprises a tilting frame (10) and a guide frame (20), wherein the tilting frame (10) comprises at least one longitudinally displaceable transporting carriage (11) with a rail section (12) for receiving an ingot rest (40) and, for the purpose of forming a rail extension, can be positioned collinearly in relation to a furnace rail, and the guide frame (20) has at least one hook carriage (21), which can be moved substantially parallel to the transporting carriage (11) and comprises at least one tiltable hook (22) for engaging in the ingot rest (40), and wherein the transporting carriage (11) can be moved transversely to a movement direction of the travelling carriage (1).

2. The transporting apparatus according to Claim 1,
**characterised in that**
the tilting frame (10) comprises a tilting axle (14) which is arranged parallel to a movement direction of the travelling carriage (1).

3. The transporting apparatus according to at least one of Claims 1 to 2,
**characterised in that**
the guide frame (20) is height-adjustable.

4. The transporting apparatus according to at least one of Claims 1 to 3,
**characterised in that**
the hook carriage (21) and/or the transporting carriage (11) each have an electrical drive, in particular belt drive.

5. The transporting apparatus according to at least one of Claims 1 to 4,
**characterised in that**
the travelling carriage (1) can be moved on travelling rails (2) which are arranged transversely, in particular at right angles, to a furnace passage direction.

6. The transporting apparatus according to at least one of Claims 1 to 5,
**characterised in that**
the travelling carriage (1) comprises two tilting frames (10) which are arranged on both sides of the guide frame (20) and each have a transporting carriage (11).

7. The transporting apparatus according to Claim 6,
**characterised in that**
the at least two transporting carriages (11) can be moved synchronously to each other.

8. The transporting apparatus according to Claim 6 or 7,
**characterised in that**
the guide frame (20) has a longitudinal guide (23) for the hook carriage (21) which extends parallel to at least two transporting carriages (11).

9. The transporting apparatus according to at least one of Claims 1 to 8,
**characterised in that**
the guide frame (20) comprises a lifter (30) which is height-adjustable in relation to the guide frame (20) and interacts with a lever arm (22f) of the hook (22) such that the hook (22) can be tilted about a rotation axis (28).

10. The transporting apparatus according to at least one of Claims 1 to 9,
**characterised in that**
at least the tilting frame (10), in particular the transporting carriage (11), and/or the guide frame (20), in particular the hook carriage (21), comprises at least one heat- and/or radiation-protection shield.

11. The use of the transporting apparatus according to any one of the preceding claims for transporting rolling ingots (50), in particular aluminium rolling ingots, between one or more ingot pusher furnaces (60) and a tilting apparatus (70).

12. A method for transporting rolling ingots (50) between one or more furnaces and a rolling mill, comprising the following steps:
- providing a transporting apparatus according to one of Claims 1 to 10;
- extending at least one furnace rail, wherein the rail section (12) of the transporting carriage (11) is placed collinearly to and flush with the furnace rail;
- actuating the hook carriage (21) such that the hook (22) grips an ingot rest (40) and moves it onto the rail section (12) of the transporting carriage (11) ;
- longitudinally displacing the transporting carriage (11) and tilting the tilting frame (10) down to transfer the rolling ingot (50) to a tilting apparatus (70).

13. The method according to Claim 12,
**characterised in that**
a further method step comprises actuating the hook carriage (21) to transfer the ingot rest (40) to an ingot rest return (80).

## Revendications

1. Dispositif de transport de billettes (50) pourvu d'au moins un chariot de déplacement (1), qui comprend un châssis basculant (10) et un châssis de guidage (20), le châssis basculant (10) comprenant au moins un chariot de transport (11) déplaçable en translation longitudinale, pourvu d'un tronçon de rail (12), destiné à recevoir un patin de billette (40), qui pour créer un prolongement de rail est positionnable de manière colinéaire à un rail de four et le châssis de guidage (20) comportant au moins un chariot à crochets (21) qui est déplaçable sensiblement à la parallèle du chariot de transport (11) et qui comprend au moins un crochet basculant (22) destiné à s'engager dans le patin de billette (40) et le chariot de transport (11) étant déplaçable à la transversale d'une direction de déplacement du chariot de déplacement (1).

2. Dispositif de transport selon la revendication 1, **caractérisé en ce que** le châssis basculant (10) comprend un axe de basculement (14) qui est placé à la parallèle d'une direction de déplacement du chariot de déplacement (1).

3. Dispositif de transport selon au moins l'une quelconque des revendications 1 à 2, **caractérisé en ce que** le châssis de guidage (20) est réglable en hauteur.

4. Dispositif de transport selon au moins l'une quelconque des revendications 1 à 3, **caractérisé en ce que** le chariot à crochets (21) et/ou le chariot de transport (11) comportent chacun un entraînement électrique, en particulier un entraînement par courroie.

5. Dispositif de transport selon au moins l'une quelconque des revendications 1 à 4, **caractérisé en ce que** le chariot de déplacement (1) est déplaçable sur des rails de déplacement (2) qui sont placés à la transversale, en particulier à angle droit d'une direction de passage du four.

6. Dispositif de transport selon au moins l'une quelconque des revendications 1 à 5, **caractérisé en ce que** le chariot de déplacement (1) comprend deux châssis basculants (10) qui sont placés de part et d'autre du châssis de guidage (20) et qui comportent chacun un chariot de transport (11).

7. Dispositif de transport selon la revendication 6, **caractérisé en ce que** les au moins deux chariots de transport (11) sont déplacés de manière synchrone l'un par rapport à l'autre.

8. Dispositif de transport selon la revendication 6 ou 7, **caractérisé en ce que** le châssis de guidage (20) comporte un guidage longitudinal (23) pour le chariot à crochets (21), qui s'étend à la parallèle d'au moins deux chariots de transport (11).

9. Dispositif de transport selon au moins l'une quelconque des revendications 1 à 8, **caractérisé en ce que** le châssis de guidage (20) comprend un dispositif de soulèvement (30) qui est réglable en hauteur par rapport au châssis de guidage (20) et qui interagit avec un bras de levier (22f) du crochet (22), de telle sorte que le crochet (22) soit susceptible de basculer autour d'un axe de rotation (28).

10. Dispositif de transport selon au moins l'une quelconque des revendications 1 à 9, **caractérisé en ce qu'**au moins le châssis basculant (10), en particulier le chariot de transport (11), et/ou le châssis de guidage (20), en particulier le chariot à crochets (21) comprend un écran thermo-protecteur et/ou radio-protecteur.

11. Utilisation du dispositif de transport selon l'une quelconque des revendications précédentes pour le transport de billettes (50), en particulier de billettes d'aluminium entre un ou plusieurs fours pousseurs de billettes (60) et un dispositif de déchargement basculant (70).

12. Procédé, destiné au transport de billettes (50) entre un ou plusieurs fours et un laminoir, comprenant les étapes suivantes consistant à :
- mettre à disposition un dispositif de transport selon l'une quelconque des revendications 1 à 10 ;
- prolonger au moins un rail de four, le tronçon de rail (12) du chariot de transport (11) étant accosté de manière colinéaire et à fleur du rail de four ;
- actionner le chariot à crochets (21) de telle sorte que le crochet (22) saisisse un patin de billette (40) et le déplace sur le tronçon de rail (12) du chariot de transport (11) ;
- déplacer longitudinalement le chariot de transport (11) et faire basculer le châssis basculant (10) pour transférer les billettes (50) vers un dispositif de déchargement basculant (70) .

13. Procédé selon la revendication 12, **caractérisé en ce qu'**une étape de procédé supplémentaire comprend l'actionnement du chariot à crochets (21) pour le transfert du patin de billette (40) vers un dispositif de retour de patins de billette (80).
